# EUROPÄISCHE PATENTSCHRIFT

(11) **EP 2 816 179 B1**
(45) Veröffentlichungstag und Bekanntmachung des Hinweises auf die Patenterteilung: **29.03.2017**
(21) Anmeldenummer: 14169968.6
(22) Anmeldetag: 27.05.2014
(51) Int. Cl.: E05B 9/04, E05B 17/00, E05B 63/00

(54) **Universalblindzylinder zum wenigstens einseitigen Verschließen eines Profilzylinderdurchbruchs**
Universal blind cylinder for closing a profile cylinder gap on at least one side
Cylindre aveugle universel destiné à fermer au moins un côté d'une ouverture de cylindre profilé

(30) Priorität: 30.05.2013 DE 202013102357 U
(43) Veröffentlichungstag der Anmeldung: 24.12.2014
(73) Patentinhaber: R.E.E. Rabe Eidberger Engineering GmbH, 13187 Berlin (DE)
(72) Erfinder: Weisbrich, Horst Peter, 13187 Berlin (DE); Rabe, Wolfgang, 10178 Berlin (DE)
(74) Vertreter: Bittner, Thomas L.

(56) Entgegenhaltungen:
- DE-A1-102010 017 083
- DE-B4- 10 027 346

## Beschreibung

Die Erfindung bezieht sich auf einen Universalblindzylinder zum wenigstens einseitigen Verschließen eines Profilzylinderdurchbruchs an einem Schloss oder einem Türbeschlag.

### Hintergrund

Aus dem Dokument DE 165 97 90 A ist ein aus massiven Profilstücken gebildeter Blindzylinder bekannt.

Im Dokument DE 100 27 346 B4 ist ein Universalblindzylinder beschrieben, der in Längsrichtung geteilt ausgeführt ist, mit zwei Zylinderbauteilen. Die Zylinderbauteile weisen einen Führungszapfen auf, an dem endseitig jeweils ein Verschlussteil aufgenommen ist. Die Führungszapfen der beiden Zylinderbauteile sind durch ein Mittelstück geführt und hierin axial verschiebbar zueinander aufgenommen. Mit Hilfe des Mittelstücks können die Führungszapfen beim Einbau form- und kraftschlüssig fixiert werden. Der Abstand zwischen den Verschlussstücken ist einstellbar, indem die Führungszapfen der beiden Zylinderbauteile in axialer Richtung relativ zueinander verlagert werden.

### Zusammenfassung

Aufgabe der Erfindung ist es, einen verbesserten Universalblindzylinder zum Verschließen eines Profilzylinderdurchbruchs an einem Schloss oder einem Türbeschlag anzugeben, der eine optimierte Anpassung des Universalzylinders an unterschiedliche Einbausituationen ermöglicht.

Zur Lösung der Aufgabe ist ein Universalblindzylinder zum wenigstens einseitigen Verschließen eines Profilzylinderdurchbruchs an einem Schloss oder einem Türbeschlag nach dem unabhängigen Anspruch 1 geschaffen. Vorteilhafte Ausgestaltungen sind Gegenstand von abhängigen Unteransprüchen.

Es ist ein Universalblindzylinder zum wenigstens einseitigen Verschließen eines Profilzylinderdurchbruchs, insbesondere an einem Schloss oder einem Türbeschlag geschaffen, der ein Zylinderbauteil sowie ein zugeordnetes Zylindergegenbauteil aufweist. Das Zylinderbauteil ist mit einem Führungszapfen und einem hieran endseitig angeordneten Verschlussteil gebildet. Auch das Zylindergegenbauteil verfügt über einen Führungszapfen. Der Universalblindzylinder verfügt über ein Mittelstück, durch welches die beiden Führungszapfen hindurchgeführt sind, derart, dass die Führungszapfen in axialer Richtung einander überlappen und zueinander verlagerbar sind. Der Universalblindzylinder verfügt über ein Mittelstück, durch welches die beiden Führungszapfen hindurchgeführt sind, derart, dass die Führungszapfen in axialer Richtung einander überlappen und zueinander verlagerbar sind. Mit Hilfe des Mittelstücks können die Führungszapfen schließlich form- und kraftschlüssig fixiert werden.

Zur Längenveränderbarkeit verfügt wenigstens einer der Führungszapfen über ein oder mehrere Sollbruchstellen, derart, dass zur Anpassung an eine Einbausituation der wenigstens eine Führungszapfen eingekürzt werden kann, indem im Bereich der Sollbruchstelle ein Stück des Führungszapfens abgetrennt wird. Auf diese Weise ist es ermöglicht, den Universalblindzylinder in einer Basisbauform herzustellen und diesen dann in Abhängigkeit von der konkreten Einbausituation, insbesondere in Abhängigkeit von dem Abstand der Öffnungen des zu verschließenden Profilzylinderdurchbruchs, bauseitig anzupassen, indem von dem wenigstens einen Führungszapfen unter Ausnutzung der Sollbruchstelle ein Endstück abgetrennt wird.

Eine Weiterbildung sieht vor, dass die Führungszapfen jeweils ein oder mehrere Sollbruchstellen aufweisen. Diese Ausführung ermöglicht, zur Anpassung des Universalblindzylinders wahlweise beide Führungszapfen einzukürzen.

Bei einer Ausgestaltung kann vorgesehen sein, dass zumindest ein Teil der Sollbruchstellen an dem Führungszapfen des Zylinderbauteils und der Sollbruchstellen an dem Führungszapfen des Zylindergegenbauteils einander paarweise zugeordnet ist. Bei dieser Ausgestaltung weisen die paarweise einander zugeordneten Sollbruchstellen an den beiden Führungszapfen jeweils den gleichen Abstand von dem jeweiligen Verschlussstück auf, so dass bei einer Benutzung der paarweise einander zugeordneten Sollbruchstellen Führungszapfen gleicher Länge entstehen.

Eine Ausführungsform sieht vor, dass zumindest einer der Führungszapfen als Hohlprofilelement ausgeführt ist. Es können beide Führungszapfen als Hohlprofilelemente ausgeführt sein. Hierbei kann vorgesehen sein, dass ein oder beide Führungszapfen als ein offenes Hohlprofilelement ausgeführt sind. Wenn beide Führungszapfen als offenes Hohlprofilelement hergestellt sind, kann vorgesehen sein, dass die offenen Seiten der beiden Hohlprofilelemente einander gegenüberliegend angeordnet sind, beispielsweise derart, dass zugeordnet Kontaktflächen aneinanderliegend angeordnet sind. Bei einer Ausführung ist zumindest einer der Führungszapfen als ein Vollprofilelement gebildet.

Bevorzugt sieht eine Fortbildung vor, dass die einander zugeordneten Sollbruchstellen jeweils mit einer inneren Einkerbung an dem Hohlprofilelement gebildet sind. Die Einkerbung erstreckt sich auf dem Innenwandbereich des Hohlprofilelementes. Die innere Einkerbung kann auf dem Innenwandbereich durchgehend oder unterbrochen gebildet sein.

Bei einer Ausgestaltung kann vorgesehen sein, dass die eine oder die mehreren Sollbruchstellen jeweils mit einer äußeren Einkerbung an dem Führungszapfen gebildet sind. Bei dieser Ausführungsform ist die der Sollbruchstelle zugeordnete Einkerbung auf einer äußeren Oberfläche des jeweiligen Führungszapfens gebildet, welcher seinerseits als Vollelement oder als Hohlprofilelement ausgeführt ist. Die äußere Einkerbung kann auf der äußeren Oberfläche in radialer Richtung umlaufend gebildet sein, sei es als durchgehende oder unterbrochene Einkerbung.

Eine Weiterbildung kann vorsehen, dass Sollbruchstellen an dem Führungszapfen des Zylinderbauteils und / oder Sollbruchstellen an dem Führungszapfen des Zylindergegenbauteils in äquidistanten Abständen zueinander angeordnet sind. Ergänzend können auf einem oder beiden Führungszapfen Sollbruchstellen vorgesehen sein, die in ungleichmäßigen Abständen voneinander angeordnet sind. Auch eine Kombination von äquidistant beabstandeten und ungleichmäßig beabstandeten Sollbruchstellen kann vorgesehen sein.

Eine Weiterbildung sieht vor, dass der Führungszapfen des Zylinderbauteils und / oder der Führungszapfen des Zylindergegenbauteils die gleiche Sollbruchstellenanordnung aufweisen. Bei dieser Ausführungsform sind sämtliche Sollbruchstellen einander paarweise zugeordnet.

Der Universalblindzylinder ist aus unterschiedlichen Werkstoffen herstellbar. Beispielsweise kann der Universalblindzylinder aus Druckguss, aus Spritzguss, im Ziehverfahren und / oder mittels mechanischer Fertigung hergestellt sein.

Es können Klipprosetten verwendet werden, die auf die Verschlussteile aufsetzbar sind.

Die Oberflächen können beispielsweise eine galvanische Beschichtung, eine Pulverbeschichtung, eine Farb- oder eine Kunststoffbeschichtung aufweisen.

Das Mittelstück des Universalblindzylinders kann in an sich bekannter Weise mit einer Senkkopfschraube im Schlossgehäuse gesichert sein.

Es kann ein stufenloser Einstellbereich im Bereich von Türblattstärken zwischen etwa 25mm und etwa 132 mm vorgesehen sein, wobei im untersten Bereich eine Kürzung der Führungszapfen erfolgt.

Insbesondere durch die Verwendung von Klipprosetten kann die Farbgebung der Sichtflächen sehr breit variiert werden. So können beispielsweise die Sichtflächen in den bekannten Beschlagfarben F1, F2, F3 und F4 aber auch in ausgewählten RAL-Farben ausgebildet sein. Darüber hinaus besteht auch die Möglichkeit, die Klipprosetten in Messing poliert auszubilden.

Es kann vorgesehen sein, dass mithilfe eines Befestigungselementes eine lösbare Verbindung zwischen dem Zylindergegenbauteil und dem Mittelstück eine lösbare Verbindung hergestellt ist. als Befestigungselement kann eine Schraube zum Einsatz kommen, die in das Mittelstück und das Zylindergegenbauteil eingreift und diese miteinander verbindet. Hierdurch kann das Zylindergegenbauteil in seiner Relativlage zum Mittelstück fixiert werden, insbesondere bei einer Ausführung, bei der das Zylindergegenbauteil kein endseitiges Verschlussstück aufweist.

Es kann vorgesehen sein, dass zum beidseitigen Verschließen des Profilzylinderdurchbruchs an dem Führungszapfen endseitig ein Verschlussteil angeordnet ist und dass mittels Verlagern der Führungszapfen in axialer Richtung ein Abstand zwischen den Verschlussteilen einstellbar ist. Beim Einbau des Universalblindzylinders können die Führungszapfen von entgegengesetzten Seiten des Profilzylinderdurchbruchs eingeschoben, derart, dass der gegenseitige Abstand zwischen den beiden Verschlussteilen verringert wird, so dass die Verschlussteile schließlich Öffnungen des Profilzylinderdurchbruchs abdecken. Die Verlagerbarkeit der Führungszapfen, insbesondere mittels Relativverschiebung von aneinander lagernder Kontaktflächen der Führungszapfen, ermöglicht ein Einstellen des Abstandes zwischen den Verschlussstücken.

Das Zylindergegenbauteil kann alternativ verschlussteilfrei ausgeführt sein. Hierdurch ist ein nur einseitiges Verschließen des Profilzylinderdurchbruchs ermöglicht.

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine perspektivische Darstellung eines Zylinderbauteils für einen Universalblindzylinder,
- Fig. 2: eine perspektivische Darstellung eines Zylindergegenbauteils für einen Universalblindzylinder und
- Fig. 3: eine schematische Darstellung eines Universalblindzylinders mit Zylinderbauteil und Zylindergegenbauteil, welches verschlussteilfrei ausgeführt ist.

Fig. 1 zeigt eine perspektivische Darstellung eines Zylinderbauteils 1 mit einem Führungszapfen 2, an dem endseitig ein Verschlussstück 3 angeordnet ist. Das Verschlussstück 3 ist mehrteilig ausgeführt mit einem Verschlussteil 4, welches an dem Führungszapfen 2 befestigt ist, und einer hierauf lösbar aufgesetzten Klipprosette 5.

Der Führungszapfen 2 ist als einseitig offenes Hohlprofilelement ausgeführt, welches auf einer Innenwand 6 mehrere Sollbruchstellen 7 aufweist, die in der dargestellten Ausführungsform mit auf der Innenwand 6 umlaufend gebildeten Einkerbungen hergestellt sind. Zur Anpassung des Zylinderbauteils 1 an eine konkrete Einbausituation kann der Führungszapfen 2 gekürzt werden, indem ein Endstück 8 entlang einer der mehreren Sollbruchstellen 7 abgetrennt wird.

Fig. 2 zeigt eine perspektivische Darstellung eines Zylindergegenbauteils 10, welches beim Einbau eines Universalzylinders in einen Profilzylinderdurchbruch an einem Schloss oder einem Türbeschlag mit dem Zylinderbauteil 1 aus Fig. 1 zusammenwirkt. Auch das Zylindergegenbauteil 10 verfügt über einen Führungszapfen 11, an dem endseitig ein Verschlussteil 12 angeordnet ist. Vergleichbar dem Zylinderbauteil 1 ist das Zylindergegenbauteil 10 als Hohlprofilelement ausgeführt, bei dem auf einer Innenwand 13 mehrere Sollbruchstellen 14 mittels Einkerbungen gebildet sind.

Beim Einbau des Universalblindzylinders wirken Zylinderbauteil 1 und Zylindergegenbauteil 10 zusammen, derart, dass Zylinderbauteil 1 und Zylindergegenbauteil 10 mithilfe eines Mittelstücks (vgl. Fig. 3) form- und kraftschlüssig miteinander verbunden werden. Zur Einstellung des Abstandes zwischen den Verschlussteilen 3, 12 sind die Führungszapfen 2, 11 in axialer Richtung relativ zueinander verlagerbar, bevor sie dann mittels des Mittelstücks fixiert werden.

Fig. 3 zeigt schematische Darstellungen eines Universalblindzylinders zum einseitigen Verschließen eines Profilzylinderdurchbruchs, wobei im unteren Teil eine Schnittdarstellung gezeigt ist. Für gleiche Merkmale werden in Fig. 3 die gleichen Bezugszeichen wie in den Fig. 1 und 2 verwendet. Das Zylinderbauteil 1 und das Zylindergegenbauteil 10 sind mithilfe eines Mitteilstücks 15 zusammengefügt, derart, dass die jeweiligen Führungszapfen 2, 11 in der nicht geklemmten Stellung in axialer Richtung relativ zueinander verlagerbar sind. Bei der Ausführungsform in Fig. 3 ist das Zylindergegenbauteil 10 mit dem Führungszapfen 11 ohne endseitiges Verschlussteil gebildet und mithilfe einer Schraube 16, beispielsweise einer Senkblechschraube, direkt an dem Mittelstück 15 befestigt. Die Schraube 16 erstreckt sich in einer Bohrung durch das Mittelstück 15 in den Führungszapfen 11 hinein in einen zumindest dort ausgebildeten Gewindebereich. Das Klemmen von Zylinderbauteil 1 und Zylindergegenbauteil 10 zueinander erfolgt dann, indem durch eine Öffnung 17 hindurch eine klemmende Schraubverbindung (nicht dargestellt) hergestellt wird, um Zylinderbauteil 1 und Zylindergegenbauteil 10 zu fixieren.

Die in der vorstehenden Beschreibung, den Ansprüchen und Zeichnungen offenbarten Merkmale der Erfindung können sowohl einzeln als auch in beliebiger Kombination für die Verwirklichung der Erfindung in ihren verschiedenen Ausführungen von Bedeutung sein.

## Patentansprüche

1. Universalblindzylinder zum wenigstens einseitigen Verschließen eines Profilzylinderdurchbruchs an einem Schloss oder einer Tür, mit
- einem Zylinderbauteil (1), welches einen Führungszapfen (2) und ein hieran endseitig angeordnetes Verschlussteil (3) aufweist,
- einem Zylindergegenbauteil (10), welches einen Führungszapfen (11) aufweist, und
- einem Mittelstück (15),
wobei die Führungszapfen (2, 11) in axialer Richtung einander überlappend und zueinander verlagerbar durch das Mittelstück (15) geführt sind und hiermit form- und kraftschlüssig fixierbar sind und wobei zumindest einer der Führungszapfen (2; 11) ein oder mehrere Sollbruchstellen (7; 14) zur wahlweisen Längenkürzung des zumindest einen Führungszapfens (2; 11) aufweist.

2. Universalblindzylinder nach Anspruch 1, **dadurch gekennzeichnet, dass** die Führungszapfen (2, 11) jeweils ein oder mehrere Sollbruchstellen (7, 14) aufweisen.

3. Universalblindzylinder nach Anspruch 2, **dadurch gekennzeichnet, dass** zumindest ein Teil der Sollbruchstellen (7) an dem Führungszapfen (2) des Zylinderbauteils (1) und der Sollbruchstellen (14) an dem Führungszapfen (11) des Zylindergegenbauteils (10) einander paarweise zugeordnet ist.

4. Universalblindzylinder nach mindestens einem der vorangehenden Ansprüche, **dadurch gekennzeichnet, dass** zumindest einer der Führungszapfen (2; 11) als Hohlprofilelement ausgeführt ist.

5. Universalblindzylinder nach Anspruch 3, **dadurch gekennzeichnet, dass** die einander zugeordneten Sollbruchstellen jeweils mit einer inneren Einkerbung an dem Hohlprofilelement gebildet sind.

6. Universalblindzylinder nach mindestens einem der vorangehenden Ansprüche, **dadurch gekennzeichnet, dass** die eine oder die mehreren Sollbruchstellen (7, 14) jeweils mit einer äußeren Einkerbung an dem Führungszapfen (2, 11) gebildet sind.

7. Universalblindzylinder nach mindestens einem der vorangehenden Ansprüche, **dadurch gekennzeichnet, dass** Sollbruchstellen (7) an dem Führungszapfen (2) des Zylinderbauteils (1) und / oder Sollbruchstellen (14) an dem Führungszapfen (11) des Zylindergegenbauteils (10) in äquidistanten Abständen zueinander angeordnet sind.

8. Universalblindzylinder nach mindestens einem der vorangehenden Ansprüche, **dadurch gekennzeichnet, dass** der Führungszapfen (2) des Zylinderbauteils (1) und / oder der Führungszapfen (11) des Zylindergegenbauteils (10) die gleiche Sollbruchstellenanordnung aufweisen.

9. Universalblindzylinder nach mindestens einem der vorangehenden Ansprüche, **dadurch gekennzeichnet, dass** mithilfe eines Befestigungselementes eine lösbare Verbindung zwischen dem Zylindergegenbauteil (10) und dem Mittelstück (15) eine lösbare Verbindung hergestellt ist.

10. Universalblindzylinder nach Anspruch 9, **dadurch gekennzeichnet, dass** zum beidseitigen Verschließen des Profilzylinderdurchbruchs an dem Führungszapfen (11) endseitig ein Verschlussteil (12) angeordnet ist und dass mittels Verlagern der Führungszapfen (2, 11) in axialer Richtung ein Abstand zwischen den Verschlussteilen (3, 12) einstellbar ist.

11. Universalblindzylinder nach mindestens einem der Ansprüche 1 bis 8, dadurch g e - **kennzeichnet,** dass das Zylindergegenbauteil (10) verschlussteilfrei ausgeführt ist.

## Claims

1. A universal blank cylinder for the at least single-sided closure of a profile cylinder opening on a lock or a door, having
- a cylinder component (1), which has a guide pin (2) and a closure part (3) arranged thereon at the end side,
- a cylinder counterpart (10), which has a guide pin (11), and
- a centrepiece (15),
wherein the guide pins (2, 11) are guided through the centrepiece (15), such that the guide pins overlap one another in the axial direction and the guide pins can be displaced with respect to one another, and the guide pins are hereby fixable in form-fit and force-fit manner, and wherein at least one of the guide pins (2; 11) has one or more predetermined breaking points (7; 14) for the optional shortening of the length of the at least one guide pin (2; 11).

2. The universal blank cylinder according to Claim 1, **characterized in that** the guide pins (2, 11) have one or more predetermined breaking points (7, 14) in each case.

3. The universal blank cylinder according to Claim 2, **characterized in that** at least a fraction of the predetermined breaking points (7) on the guide pin (2) of the cylinder component (1) and a fraction of the predetermined breaking points (14) on the guide pin (11) of the cylinder counterpart (10) are assigned to one another in pairs.

4. The universal blank cylinder according to at least one of the preceding claims, **characterized in that** at least one of the guide pins (2; 11) is realized as a hollow profile element.

5. The universal blank cylinder according to Claim 3, **characterized in that** the mutually assigned predetermined breaking points are formed with an inner notch on the hollow profile element in each case.

6. The universal blank cylinder according to at least one of the preceding claims, **characterized in that** the one or the plurality of predetermined breaking points (7, 14) are formed with an outer notch on the guide pin (2, 11) in each case.

7. The universal blank cylinder according to at least one of the preceding claims, **characterized in that** predetermined breaking points (7) on the guide pin (2) of the cylinder component (1) and/or predetermined breaking points (14) on the guide pin (11) of the cylinder counterpart (10) are arranged at equidistant distances from one another.

8. The universal blank cylinder according to at least one of the preceding claims, **characterized in that** the guide pin (2) of the cylinder component (1) and/or the guide pin (11) of the cylinder counterpart (10) have the same predetermined-breaking-point arrangement.

9. The universal blank cylinder according to at least one of the preceding claims, **characterized in that** a detachable connection between the cylinder counterpart (10) and the centrepiece (15) is formed with the aid of a fattening element.

10. The universal blank cylinder according to Claim 9, **characterized in that** a closure part (12) is arranged at the end side on the guide pin (11) for closing the profile cylinder opening on both sides and **in that** a distance between the closure parts (3, 12) can be set by means of displacement of the guide pins (2, 11) in the axial direction.

11. The universal blank cylinder according to at least one of Claims 1 to 8, **characterized in that** the cylinder counterpart (10) is realized such that it is free of closure parts.

## Revendications

1. Cylindre aveugle universel permettant de fermer d'au moins un côté un trou de cylindre profilé sur une serrure ou une porte, comportant
- un composant de cylindre (1), qui présente un tourillon de guidage (2) et une pièce de fermeture (3) disposée à l'extrémité de celui-ci,
- un contre-composant de cylindre (10), qui présente un tourillon de guidage (11) et
- une pièce centrale (155),
dans lequel les tourillons de guidage (2, 11) sont guides dans le sens axial en se chevauchant et de manière à être déplaçables l'un par rapport à l'autre par la pièce centrale (15) et peuvent ainsi être fixés en correspondance géométrique et mécanique et dans lequel au moins un des tourillons de guidage (2; 11) présentent un ou plusieurs points de rupture théorique pour le raccourcissement facultatif de la longueur de l'au moins un tourillon de guidage (7; 14) (2; 11).

2. Cylindre aveugle universel selon la revendication 1, **caractérisé en ce que** les tourillons de guidage (2, 11) présentent respectivement un ou plusieurs points de rupture théorique.

3. Cylindre aveugle universel selon la revendication 2, **caractérisé en ce qu'**au moins une partie des points de rupture théorique (7) au niveau du tourillon de guidage (2) du composant de cylindre (1) et des points de rupture théorique (14) au niveau du tourillon de guidage (11) du contre-composant de cylindre (10) sont associés les uns aux autres par paires.

4. Cylindre aveugle universel selon au moins une des revendications précédentes, **caractérisé en ce qu'**au moins une partie des tourillons de guidage (2, 11) sont réalisés sous forme d'éléments profilés creux.

5. Cylindre aveugle universel selon la revendication 3, **caractérisé en ce que** les points de rupture théorique associés les uns aux autres sont respectivement conformés avec une entaille au niveau de l'élément profilé creux.

6. Cylindre aveugle universel selon au moins une des revendications précédentes, **caractérisé en ce que** le ou les plusieurs points de rupture théorique (7, 14) sont respectivement conformés avec une entaille extérieure au niveau du tourillon de guidage (2, 11).

7. Cylindre aveugle universel selon au moins une des revendications précédentes, **caractérisé en ce que** les points de rupture théorique (7) au niveau du tourillon de guidage (2) du composant de cylindre (1) et/ou les points de rupture théorique (14) au niveau du tourillon de guidage (11) du contre-composant de cylindre (10) sont disposés à équidistance les uns des autres.

8. Cylindre aveugle universel selon au moins une des revendications précédentes, **caractérisé en ce que** le tourillon de guidage (2) du composant de cylindre (1) et/ou le tourillon de guidage (11) du contre-composant de cylindre (10) présentent la même disposition des points de rupture théorique.

9. Cylindre aveugle universel selon au moins une des revendications précédentes, **caractérisé en ce que**, à l'aide d'un élément de fixation, une connexion dissociable est établie entre le contre-composant de cylindre (10) et la pièce centrale (15).

10. Cylindre aveugle universel selon la revendication 9, **caractérisé en ce que**, pour la fermeture bilatérale du trou de cylindre profilé, à l'extrémité du cylindre de guidage (11), une pièce de fermeture (12) est disposée et que, par un déplacement du tourillon de guidage (2, 11) dans le sens axial, une distance entre les pièces de fermeture (3, 12) peut être réglée.

11. Cylindre aveugle universel selon au moins une des revendications 1 à 8, **caractérisé en ce que** le contre-composant de cylindre (10) est réalisé sans fermeture.
